# EUROPÄISCHE PATENTSCHRIFT

(11) **EP 0 586 897 B1**
(45) Veröffentlichungstag und Bekanntmachung des Hinweises auf die Patenterteilung: **25.11.1998**
(21) Anmeldenummer: 93112677.5
(22) Anmeldetag: 06.08.1993
(51) Int. Cl.: H04H 1/00

(54) **Verfahren zur Auswahl routenrelevanter Meldungen bei RDS Rundfunkempfängern**
Method for selecting route-related announcements with RDS receivers
Procédé de sélection d'annonces selon l'itinéraire emprunté dans les récepteurs RDS

(30) Priorität: 10.09.1992 DE 4230294
(43) Veröffentlichungstag der Anmeldung: 16.03.1994
(73) Patentinhaber: ROBERT BOSCH GMBH, 70442 Stuttgart (DE)
(72) Erfinder: Braegas, Peter, Dipl.-Ing., D-31141 Hildesheim (DE); Suchowerskyi, Wadym, Dr. Dipl.-Ing., D-31141 Hildesheim (DE); Kaesser, Jürgen, Dr., D-31199 Diekholzen (DE)

(56) Entgegenhaltungen:
- EP-A- 0 300 205
- DE-A- 3 810 180
- DE-A- 3 914 104
- PROCEEDINGS OF THE INTERNATIONAL CONGRESS ON TRANSPORTATION ELECTRONICS Oktober 1990, WARRENDALE, PA, USA Seiten 209 - 215 WADYM E. SUCHOWERSKY 'Vehicle Navigation and Information Systems in Europe'

## Beschreibung

### Stand der Technik

Die Erfindung geht aus von einem Verfahren nach der Gattung des Hauptanspruches. Es ist ein Verfahren bekannt, bei dem Verkehrsmeldungen in codierter Form mit Angabe des betreffenden Ortes gleichzeitig mit dem Rundfunkprogramm übertragen werden. Ein Rundfunkempfänger mit Dekoder empfängt sowohl das Rundfunkprogramm als auch die codierten und digitalisierten Verkehrsmeldungen. Im Vergleich zum Autofahrer-Rundfunk-Informations (ARI) System unterbricht der Rundfunkempfänger nicht die laufende Rundfunksendung bei Übertragung einer codierten Verkehrsmeldung, sondern speichert die Verkehrsmeldung ab und gibt diese auf Tastendruck über eine Anzeigeeinrichtung optisch oder über Lautsprecher akustisch aus. Des weiteren ist aus der DE-OS-3936577 eine Einrichtung bekannt, die die Position des Rundfunkempfängers durch Vergleich der empfangenen Senderfrequenzen mit für verschiedene Bereiche abgelegte Frequenztabellen ermittelt. Weiterhin ist aus Bosch Technische Berichte (Band 8, Heft 1/2, Seite 15, Übertragung von codierten Verkehrshinweisen) bekannt, daß der Fahrer die Möglichkeit hat, nach Angabe der genauen Fahrtroute von einem Rechner die Verkehrsmeldungen auswählen zu lassen, die die eingegebene Fahrtroute betreffen.

Bei letztem Verfahren muß die konkrete Fahrtroute vor Fahrtbeginn festgelegt werden. Des weiteren erfordert dieses System ein spezielles Codeverfahren, nach dem die Straßen und Orte der Fahrroute bezeichnet sein müssen und vom Fahrer eingegeben werden müssen. Außerdem besteht für den Fahrer keine Möglichkeit, die Verkehrssituation einer anderen Fahrtroute zu verfolgen und eine andere Fahrtroute zu verwenden, falls es die Verkehrssituation erfordert.

### Vorteile der Erfindung

Das erfindungsgemäße Verfahren hat demgegenüber den Vorteil, daß lediglich ein Richtungsfächer einzugeben ist. Als weiterer Vorteil ist anzusehen, daß oft ein vorhandenes Bedienteil, nämlich die Kreuzwippe des Rundfunkempfängers verwendbar ist und keine weitere Tastatur zur Eingabe der Fahrtrichtung notwendig ist. Die Auswahl der Fahrtrichtung über die Tasten der Kreuzwippe ist einfach zu handhaben, lenkt den Fahrer nicht vom Verkehrsgeschehen ab und erfordert keine Kenntnisse über ein spezielles Eingabeverfahren. Als zusätzlicher Vorteil ist anzusehen, daß alle Verkehrs informationen, die den gewählten Richtungsfächer betreffen, vom Rechner ausgesucht und über die Ausgabeeinheit ausgegeben werden, so daß der Fahrer einen guten Überblick über das Verkehrsgeschehen in der angestrebten Fahrtrichtung erhält und nicht nur über eine spezielle Route informiert wird. Dies ermöglicht dem Fahrer, eine alternative Fahrtroute auszuwählen, falls es Verkehrsbehinderungen erfordern sollten.

Durch die in den Unteransprüchen aufgeführten Maßnahmen sind vorteilhafte Weiterbildungen und Verbesserungen des im Hauptanspruch angegebenen Verfahrens möglich.

Besonders vorteilhaft ist, daß bei einmaliger Betätigung einer Taste der Kreuzwippe ein Richtungsfächer mit einem Radius festgelegter Größe zur Auswahl von Verkehrsmeldungen ausgewählt wird und bei jeder weiteren Betätigung der Taste der Radius jeweils um eine feste Größe erweitert wird. Dadurch kann ein speziell für die beabsichtigte Fahrt in der Größe angepaßter Entfernungsradius auf einfache Art und Weise eingegeben werden.

Zweckmäßigerweise erfolgt die Festlegung des Winkels des Richtungsfächers auf 90°, denn dadurch sind alle möglichen Fahrtrichtungen mit den vier Tasten der Kreuzwippe ohne Überschneidungen abgedeckt.

Äußerst zweckmäßig erscheint die Zuordnung der in der Achsenebene der Kreuzwippe oben angeordneten Taste mit dem Richtungsfächer von Nordwest nach Nordost, der rechts angeordneten Taste mit dem Richtungsfächer von Nordost bis Südost der unten angeordneten Taste mit dem Richtungsfächer von Südost bis Südwest und der links angeordneten Taste mit dem Richtungsfächer von Südwest bis Nordwest, denn dies entspricht der Einteilung der geographischen Karte und ist jedem Fahrer intuitiv einsichtig und kann somit von jedem Fahrer mit geringer Fehlerquote angewendet werden.

Eine weitere vorteilhafte Maßnahme besteht darin, das Verkehrsgebiet in quadratische Vierecke einzuteilen, wobei durch einmalige Betätigung einer Taste der Kreuzwippe der Rechner dazu veranlaßt wird, das Quadrat, in dem sich das Fahrzeug befindet zu ermitteln und bei jeder weiteren Betätigung den Richtungsfächer um die in den gewählten Richtungsfächer wenistens zum Teil liegenden und an das schon ausgewählte Verkehrsgebiet angrenzenden Quadrate zu erweitern. Dieses Verfahren ermöglicht es, das Verkehrsgebiet nach Quadraten zu verwalten. Es hat den Vorteil, daß der Rechner schnell und einfach entscheiden kann, ob die von den Verkehrsmeldungen betroffenen Orte bzw. Straßenabschnitte in den ausgewählten Quadraten liegen.

Eine zweckmäßige Weiterbildung des Verfahrens besteht darin, das Verkehrsgebiet in sich überlappende quadratische Vierecke einzuteilen, die vorzugsweise von den Verkehrsgebieten der TMC-Locationcode-Tabelle gebildet werden. Auf diese Weise kann die schon bekannte Einteilung der TMC-Locationcode-Tabelle -Tabelle verwendet werden.

Es ist zweckmäßig, die Neubestimmung der Position des Rundfunkempfängers in festgelegten Zeitabständen zu ermitteln und die neu ermittelte Position als Ausgangspunkt für den neuen Richtungsfächer zu verwenden, denn dadurch wird der Richtungsfächer der jeweiligen Position des Rundfunkempfängers angepaßt. Dies kann ggf. durch Tastendruck oder automatisch z.B. nach Zeit- oder Fahrstreckenabschnitten geschehen.

Besonders vorteilhaft ist, daß der Rechner die Verkehrsmeldungen, die den ausgewählten Richtungsfächer betreffen, der Priorität nach ordnet und mit hoher Priorität beginnend ausgibt, denn dadurch werden die wichtigsten Verkehrsmeldungen am schnellsten an den Fahrer weitergegeben, was z.B. beim Auftreten eines Falschfahrers von Bedeutung sein kann.

Die hohe Verkehrsdichte und das daraus folgende hohe Maß an Aufmerksamkeit, das das Verkehrsgeschehen vom Fahrer verlangt, läßt es als besonders zweckmäßig erscheinen, die Ausgabe der Verkehrsmeldungen akustisch auszugeben, so daß der Fahrer seinen Blick nicht vom Verkehrsgeschehen abwenden muß, um z.B. die Verkehrsmeldungen auf einem Display abzulesen.

Da trotz der Auswahl der Verkehrsmeldungen durch die Angabe des Richtungsfächers eine große Zahl von Verkehrsmeldungen auftreten, erscheint es vorteilhaft, bei Fahrten über eine größere Entfernung nur die Verkehrsmeldungen, die eine festgelegte Priorität übersteigen auszugeben.

### Zeichnung

Ein Ausführungsbeispiel der Erfindung ist in der Zeichnung dargestellt und in der nachfolgenden Beschreibung näher erläutert. Es zeigt Figur 1 einen Rundfunkempfänger mit zugehörigen Gerätekomponenten, Figur 2 eine Kreuzwippe, Figur 3 eine schematische Darstellung einer Landkarte mit Richtungsfächern und Entfernungszonen, Figur 4 eine schematische Darstellung einer Landkarte mit einer quadratischen Rastereinteilung, Figur 5 eine schematische Darstellung einer Landkarte mit sich überlappenden Verkehrsgebieten der TMC-Locationcode-Tabelle und Figur 6 ein Flußdiagramm, das die Arbeitsweise des Verfahrens darstellt.

### Beschreibung des Ausführungsbeispieles

In Figur 1 ist ein Rechner 5 dargestellt, der über Datenleitungen 12 mit einem Abstimmsystem 2, einem Decoder 4, einem Speicher 6, einem Sprachsynthesizer 7, einer Kreuzwippe 8, einem Verstärker 9 und einer Ausgabeeinrichtung 11 verbunden ist. Das Abstimmsystem 2 ist wiederum mit einen FM-Tuner 1 und einem Verstärker 9 verbunden. Der FM-Tuner 1 wiederum ist mit einer Antenne 3, dem Decoder 4 und dem Verstärker 9 verbunden, der wiederum mit den Lautsprechern 10 verbunden ist. Des weiteren besteht eine Verbindung zwischen dem Decoder 4 und dem Speicher 6. Der Rechner 5 stellt über das Abstimmsystem 2 den gewünschten Sender am FM-Tuner 1 ein. Weiterhin stellt der Rechner 5 die vom Fahrer gewünschte Lautstärke über den Verstärker 9 ein. Der FM-Tuner 1 empfängt über die Antenne 3 das vom eingestellten Sender ausgestrahlte Rundfunkprogramm und die codierten, digitalisierten Verkehrsmeldungen über den TMC-Kanal.

Wählt der Fahrer z.B. bei einem RDS-Radio die TMC-Funktion, so wird die Rundfunksendung mit Hilfe des Verstärkers 9 über die Lautsprecher 10 an den Fahrer ausgegeben, wohingegen die codierten Verkehrsmeldungen vom RDS-Decoder 4 empfangen, im Speicher 6 abgelegt werden und eine Nachricht an den Fahrer ausgegeben wird, daß Verkehrsmeldungen empfangen wurden. Der Speicher 6 enthält unter anderem Tabellen mit den Frequenzen der Rundfunksender und Tabellen mit einer Zuordnung der Empfangsfrequenzen der Sender zu den Empfangsgebieten. Des weiteren ist im Speicher 6 eine Verkehrskarte mit größeren Städten und wichtigen Verkehrspunkten digitalisiert abgelegt. Mit Hilfe der Kreuzwippe 8 kann der Fahrer einen Richtungsfächer eingeben, aufgrund dessen der Rechner 5 die vom Decoder 4 empfangenen Verkehrsmeldungen, die den gewählten Richtungsfächer betreffen, auswählt und in den Speicher 6 ablegt. Der Rechner 5 zeigt nun an der Anzeigeeinrichtung 11 an, daß Verkehrsmeldungen den gewählten Richtungsfächer betreffend eingegangen sind und daß diese der Priorität nach ausgegeben werden können. Der Fahrer hat die Möglichkeit, die Art der Ausgabe auszuwählen, so daß die Verkehrsmeldungen entweder akustisch über die Lautsprecher 10 oder optisch über die Augabeeinrichtung 11 ausgegeben werden können.

Figur 2 zeigt eine Kreuzwippe mit vier Tasten, wobei die Tasten entsprechend einer Kreuzachse angeordnet sind. Der oben angeordneten Taste 15 wird der Richtungsfächer Nordwest bis Nordost 30, der rechts angeordneten Taste 16 der Richtungsfächer Nordost bis Südost 31, der unten angeordneten Taste 17 der Richtungsfächer Südost bis Südwest 32 und der links angeordneten Taste 18 der Richtungsfächer Südwest bis Nordwest 33 zugeordnet.

In Figur 3 ist die Einteilung der Landkarte in Richtungsfächer gezeigt, wobei sich die Position 34 des Rundfunkempfängers in Stuttgart befindet. Des weiteren sind Entfernungszonen, die über das mehrmalige Betätigen der Tasten 15,16,17,18 der Kreuzwippe 8 ausgewählt werden können, als Kreise eingezeichnet.

In Figur 4 ist die Einteilung der Landkarte in ein quadratisches Raster schematisch dargestellt. Wählt der Fahrer über einmalige Betätigung der oben angeordneten Taste 15 der Kreuzwippe 8 den Richtungsfächer Nordwest bis Nordost 30, so wird als Auswahlgebiet für die Verkehrsmeldungen das Standortquadrat 35, in dem sich der Rundfunkempfänger befindet und die wenigstens zum Teil im gewählten Richtungsfächer 30 liegenden und an das Standortquadrat 35 angrenzenden Quadrate bestimmt. Das Auswahlgebiet für dieses Beispiel ist in Figur 4 schraffiert dargestellt. Wurde die obenliegende Taste 15 der Kreuzwippe 8 zweimal betätigt, so wird das in Figur 4 schraffierte und das mit Kreuzen markierte Gebiet als Auswahlgebiet bestimmt.

In Figur 5 ist schematisch die Einteilung der Landkarte in Verkehrsgebiete der TMC-Locationcode-Tabellen dargestellt. Die sich überlappenden Verkehrsbereiche der TMC-Ortscodes markieren verkehrlich zusammenhängende Gebiete, deren Umfang der TMC-Lookup-Table entnommen werden kann.

Die Funktionsweise des ausgewählten Ausführungsbeispiels wird anhand des Flußdiagramms der Figur 6 und der Figur 3 erläutert. Bei Programmpunkt 20 wartet der Rechner 5 eine festgelegte Zeitdauer lang auf die Betätigung einer Taste der Kreuzwippe. Wird in der vorgegebenen Zeitdauer keine Taste betätigt, so springt das Programm nach Programmpunkt 22 und fährt mit dem Programm fort. Wird jedoch eine Taste betätigt, so wird bei Programmpunkt 21 festgestellt, welche Taste der Wippe betätigt wurde und wie oft diese Taste innerhalb von fünf Sekunden betätigt wurde. Befindet sich z.B. das Fahrzeug in Stuttgart und betätigt der Fahrer die oben angeordnete Taste 15 der Kreuzwippe 8 einmal, so wählt der Fahrer einen Richtungsfächer 30, der von Nordwest bis Nordost reicht und einen Radius festgelegter Größe Ro hat, der in Figur 3 schraffiert ist. Betätigt der Fahrer z.B. die rechts angeordnete Taste 16 der Kreuzwippe 8, zweimal, so wird damit ein Richtungsfächer 31 festgelegt, der von Nordost bis Südost reicht und einen Radius doppelter Größe (2xRo) besitzt. Dieser Bereich ist in Figur 3 mit Kreuzen ausgefüllt dargestellt. Das dreimalige Betätigen einer Taste der Kreuzwippe führt dazu, daß ein Richtungsfächer mit einem Radius dreifacher Größe (3xRo) festgelegt wird und nur die Verkehrsmeldungen, deren Priorität einen festgelegten Wert übersteigt, ausgegeben werden. Wurde nun der Richtungsfächer bei Programmpunkt 21 festgelegt, so folgt bei Programmpunkt 22 die Bestimmung der Position des Rundfunkempfängers. Über die im Speicher 6 abgelegten Senderfrequenzen und Senderempfangsgebiete kann der Rechner 5 mit Hilfe des Korrelationsverfahrens, des Ausschließungsverfahrens und des Programm Comparison Identification (PCI) Verfahrens die Position bestimmen (vgl. DE-OS-3936577). Mit der Position und der Angabe des Richtungsfächers ist das Gebiet zur Auswahl der Verkehrsmeldungen eindeutig festgelegt. Bei Programmpunkt 23 wählt der Rechner 5 die vom Decoder 4 empfangenen Verkehrsnachrichten aus, die das ausgewählte Verkehrsgebiet betreffen und speichert diese im Speicher 6 ab. Mit den Verkehrsnachrichten werden Ortscodes übertragen, die die Ortsangabe bzw. den Straßenabschnitt der Verkehrsmeldung beinhalten. Diese Ortscodes werden vom Rechner 5 daraufhin untersucht, ob sie im ausgewählten Richtungsfächer liegen. Bei Programmpunkt 24 zeigt der Rechner 5 über die Anzeigeeinrichtung 11 dem Fahrer an, ob Verkehrsmeldungen den gewählten Richtungsfächer betreffend empfangen worden sind. Daraufhin wartet der Rechner 5 bei Programmpunkt 25 darauf, daß der Fahrer mitteilt, ob die Verkehrsmeldungen ausgegeben werden sollen. Ist dies nach einer festgelegten Zeitspanne nicht der Fall, so wird nach Programmpunkt 22 zurückgesprungen und die Programmpunkte 22 bis 25 erneut durchlaufen. Betätigt der Fahrer jedoch bei Programmpunkt 25 die oben angeordnete Taste 15 der Kreuzwippe, so gibt der Rechner 5 die Verkehrsmeldungen bei einmaliger Betätigung der Taste 15 akustisch mit Hilfe des Sprachsynthesizers 7 über die Lautsprecher 11 oder bei zweimaliger Betätigung der Taste 15 optisch über die Anzeigeeinrichtung 11 z.B. einem Display aus. Danach wird nach Programmpunkt 20 zurückverzweigt und das Programm erneut durchlaufen.

## Patentansprüche

1. Verfahren zur Auswahl von Verkehrsmeldungen mit Hilfe eines Rundfunkempfängers, der eine Einrichtung zur Bestimmung der Position des Rundfunkempfängers aufweist, mit einem Rechner, einer Kreuzwippe und einer Ausgabeeinheit für Verkehrsmeldungen, dadurch gekennzeichnet,
a) daß jeder Taste (15, 16, 17, 18) der Kreuzwippe (8) eine Fahrtrichtung in Form eines Richtungsfächers (30, 31, 32, 33) mit einem vorgegebenen Öffnungswinkel zugeordnet wird,
b) daß die vom Rundfunkempfänger empfangenen und die den durch Betätigung einer Taste (15, 16, 17, 18) der Kreuzwippe (8) ausgewählten Richtungsfächer (30, 31, 32, 33) betreffenden Verkehrsmeldungen vom Rechner (5) ausgewählt und ausgegeben werden.

2. Verfahren nach Anspruch 1, dadurch gekennzeichnet, daß bei einmaliger Betätigung einer Taste (15, 16, 17, 18) der Kreuzwippe (8) dem dadurch bestimmten Richtungsfächer (30, 31, 32, 33) ein Radius festgelegter Größe zur Auswahl der Verkehrsmeldungen zugeordnet wird und daß bei jeder weiteren Betätigung dieser Taste (15, 16, 17, 18) der Radius jeweils um eine festgelegte Größe erweitert wird.

3. Verfahren nach einem der Ansprüche 1 bis 2, dadurch gekennzeichnet, daß jede Taste (15, 16, 17, 18) der Kreuzwippe (8) ein Richtungsfächer (30, 31, 32, 33) mit einem Öffnungswinkel von 90° zugeordnet wird.

4. Verfahren nach einem der Ansprüche 1 bis 3, dadurch gekennzeichnet, daß von den vier auf einem Achsenkreuz der Kreuzwippe (8) angeordneten Tasten (15, 16, 17, 18) der oben angeordneten Taste (15) der Kreuzwippe der Richtungsfächer von Nordwesten bis Nordosten (30), der rechts angeordneten Taste (16) der Richtungsfächer von Nordosten bis Südosten (31), der unten angeordneten Taste (17) der Richtungsfächer von Südosten bis Südwesten und der links angeordneten Taste (18) der Richtungsfächer von Südwesten bis Nordwesten (33) zugeordnet wird.

5. Verfahren nach Anspruch 1, dadurch gekennzeichnet, daß ein Verkehrsgebiet in Quadrate, vorzugsweise in quadratische Vierecke, eingeteilt wird, und daß bei einmaliger Betätigung einer Taste (15, 16, 17, 18) der Kreuzwippe (8) zunächst das Standortquadrat (35), in dem sich das Fahrzeug befindet, bestimmt wird.

6. Verfahren nach Anspruch 5, dadurch gekennzeichnet, daß als Auswahlgebiet für die Verkehrsmeldungen das Standortquadrat (35) und die daran angrenzenden und wenigstens zum Teil im Richtungsfächer der betätigten Taste liegenden Quadrate vom Rechner (5) ermittelt werden, und daß dann bei jeder weiteren Betätigung der Taste (15, 16, 17, 18) das Auswahlgebiet vom Rechner (5) jeweils um die an das schon gewählte Gebiet angrenzenden wenigstens zum Teil im ausgewählten Richtungsfächer (30, 31, 32, 33) liegenden Quadrate erweitert wird.

7. Verfahren nach Anspruch 5, dadurch gekennzeichnet, daß die Vierecke überlappend angeordnet sind und vorzugsweise den Verkehrsbereichen der TMC-Locationcode-Tabelle entsprechen.

8. Verfahren nach einem der Ansprüche 1 bis 5, dadurch gekennzeichnet, daß die Bestimmung der Position (34) eines Fahrzeuges in festgelegten Zeitabständen und/oder Positionsänderungen erfolgt, die als Ausgangspunkt des damit neu zu bildenden Richtungsfächers (30, 31, 32, 33) oder Auswahlgebietes verwendet wird.

9. Verfahren nach einem der Ansprüche 1 bis 7, dadurch gekennzeichnet, daß der Rechner (5) die ausgewählten Verkehrsmeldungen der Priorität nach ordnet und optisch oder akustisch mit höchster Priorität beginnend ausgibt.

10. Verfahren nach einem der Ansprüche 2 bis 9, dadurch gekennzeichnet, daß vom Rechner (5) bei Auswahl eines Richtungsfächers (30, 31, 32, 33) oder eines Auswahlgebietes mit einem Radius oder einer Ausdehnung über eine bestimmte Größe nur die Verkehrsmeldungen, deren Priorität einen festgelegten Wert übersteigt, ausgegeben werden.

## Claims

1. Method for selecting traffic announcements with the aid of a broadcast receiver which exhibits a facility for determining the position of the broadcast receiver, comprising a computer, a four-way rocker switch and an output unit for traffic announcements, characterized in that
a) a direction of travelling in the form of a directional quadrant (30, 31, 32, 33) having a predetermined aperture angle is allocated to each key (15, 16, 17, 18) of the four-way rocker switch (8),
b) the traffic announcements received by the broadcast receiver and relating to the directional quadrant (30, 31, 32, 33) selected by operating a key (15, 16, 17, 18) of the four-way rocker switch (8) are selected by the computer (5) and output.

2. Method according to Claim 1, characterized in that, when a key (15, 16, 17, 18) of the four-way rocker switch (8) is operated once, a radius of fixed size is allocated to the directional quadrant (30, 31, 32, 33) determined by this operation for selection of the traffic announcements and that the radius is in each case widened by a fixed amount with each further operation of this key (15, 16, 17, 18).

3. Method according to one of Claims 1 to 2, characterized in that one directional quadrant (30, 31, 32, 33) having an aperture angle of 90° is allocated to each key (15, 16, 17, 18) of the four-way rocker switch (8).

4. Method according to one of Claims 1 to 3, characterized in that, of the four keys (15, 16, 17, 18) arranged on a system of coordinates of the four-way rocker switch (8), the directional quadrant from northwest to northeast (30) is allocated to the key (15) arranged at the top of the four-way rocker switch, the directional quadrant from northeast to southeast (31) is allocated to the key (16) arranged on the right, the directional quadrant from southeast to southwest is allocated to the key (17) arranged at the bottom and the directional quadrant from southwest to northwest (33) is allocated to the key (18) arranged on the left.

5. Method according to Claim 1, characterized in that a traffic region is divided into squares, preferably into quadratic squares and in that, when a key (15, 16, 17, 18) of the four-way rocker switch (8) is operated once, the square (35) of the location at which the vehicle is situated is first determined.

6. Method according to Claim 5, characterized in that the location square (35) and the adjoining squares, which are at least partially located within the directional quadrant of the operated key, are determined by the computer (5) as selected region for the traffic announcements and that then, with each further operation of the key (15, 16, 17, 18), the selected region is in each case expanded by the computer (5) by the squares adjoining the region already selected and at least partially located within the selected directional quadrant (30, 31, 32, 33).

7. Method according to Claim 5, characterized in that the squares are arranged to overlap and preferably correspond to the traffic areas of the TMC Location Code table.

8. Method according to one of Claims 1 to 5, characterized in that the position (34) of a vehicle is determined at fixed time intervals and/or position changes, which is used as starting point of the directional quadrant (30, 31, 32, 33) or selected region thus newly to be formed.

9. Method according to one of Claims 1 to 7, characterized in that the computer (5) arranges the selected traffic announcements in order of priority and outputs them visually or audibly, beginning with the highest priority.

10. Method according to one of Claims 2 to 9, characterized in that, when a directional quadrant (30, 31, 32, 33) or a selected region having a radius or an extent over a certain size is selected, the computer (5) only outputs the traffic announcements whose priority exceeds a predetermined value.

## Revendications

1. Procédé de sélection d'annonces de circulation à l'aide d'un récepteur radiophonique comportant une installation pour déterminer la position du récepteur radiophonique, un calculateur, un croisillon de balayage et une unité d'émission pour les annonces de circulation,
caractérisé en ce que
a) chaque touche (15, 16, 17, 18) du croisillon (8) est associée à une direction de circulation sous la forme d'un secteur directionnel (30, 31, 32, 33) ayant un angle d'ouverture prédéterminé,
b) les annonces de circulation concernant les secteurs directionnels (30, 31, 32, 33) choisis par l'actionnement d'une touche (15, 16, 17, 18) du croisillon de balayage (8) sont sélectionnées par le calculateur (5) et sont émises.

2. Procédé selon la revendication 1,
caractérisé en ce que
l'actionnement une fois d'une touche (15, 16, 17, 18) du croisillon de balayage (8) associe au secteur directionnel (30, 31, 32, 33) ainsi choisi, un rayon d'amplitude déterminé pour la sélection des annonces de circulation et chaque nouvel actionnement de cette touche (15, 16, 17, 18) augmente le rayon chaque fois d'une amplitude fixée.

3. Procédé selon l'une quelconque des revendications 1 et 2,
caractérisé en ce que
chaque touche (15, 16, 17, 18) du croisillon (8) est associée à un secteur directionnel (30, 31, 32, 33) ayant un angle d'ouverture de 90°.

4. Procédé selon l'une des revendications 1 à 3,
caractérisé en ce que
parmi les quatre touches (15, 16, 17, 18) associées à un repère d'axe du croisillon de balayage (8), la touche supérieure (15) est associée au secteur directionnel (30), allant du nord-ouest au nord-est la touche droite (16) est associée au secteur directionnel (31), allant du nord-est au sud-est la touche inférieure (17) est associée au secteur directionnel allant du sud-est au sud-ouest et la touche gauche (18) est associée au secteur directionnel (33) allant du sud-ouest au nord-ouest.

5. Procédé selon la revendication 1,
caractérisé par
un domaine de circulation subdivisé en rectangles de préférence en carrés et l'actionnement une fois d'une touche (15, 16, 17, 18) du croisillon de balayage (8) définit tout d'abord le rectangle (35) de l'emplacement dans lequel se trouve le véhicule.

6. Procédé selon la revendication 5,
caractérisé en ce que
comme domaine de sélection pour les annonces de circulation on détermine le rectangle (35) de l'emplacement et les rectangles adjacents et qui se trouvent au moins en partie dans le secteur directionnel de la touche actionnée, ces rectangles étant déterminés par le calculateur (5), et en ce qu'à chaque nouvel actionnement de la touche (15, 16, 17, 18), le domaine de sélection du calculateur (5) est étendu des rectangles adjacents au domaine déjà choisi et qui se situe au moins en partie dans le secteur directionnel sélectionné (30, 31, 32, 33).

7. Procédé selon la revendication 5,
caractérisé en ce que
les rectangles se chevauchent et correspondent de préférence au domaine de circulation du tableau de code de locations TMC.

8. Procédé selon l'une des revendications 1 à 5,
caractérisé en ce qu'
on détermine la position (34) d'un véhicule à des intervalles de temps déterminés et/ou pour des variations de position déterminées, pour servir de point de départ du nouveau secteur directionnel (30, 31, 32, 33) qu'il faut ainsi former ou du domaine sélectionné.

9. Procédé selon l'une des revendications 1 à 7,
caractérisé en ce que
le calculateur (5) émet les annonces de circulation sélectionnées en les classant selon la priorité, l'émission se faisant de manière optique ou acoustique en commençant par l'annonce de plus grande priorité.

10. Procédé selon l'une des revendications 2 à 9,
caractérisé en ce qu'
à la sélection d'un secteur directionnel (30, 31, 32, 33) ou d'un domaine de sélection avec un rayon ou une extension, sur une certaine dimension, le calculateur (5) n'émet que les annonces de circulation dont la priorité dépasse une valeur fixée.
